# EUROPÄISCHE PATENTSCHRIFT

(11) **EP 1 452 820 B1**
(45) Veröffentlichungstag und Bekanntmachung des Hinweises auf die Patenterteilung: **07.03.2007**
(21) Anmeldenummer: 04002114.9
(22) Anmeldetag: 31.01.2004
(51) Int. Cl.: F28F 9/00, F01P 3/18

(54) **Kühlaggregat**
Cooling device
Appareil de refroidissement

(30) Priorität: 21.02.2003 DE 10307488
(43) Veröffentlichungstag der Anmeldung: 01.09.2004
(73) Patentinhaber: Modine Manufacturing Company, Racine, Wisconsin 53403-2552 (US)
(72) Erfinder: Kalbacher, Klaus, Dipl.-Ing., 72414 Rangendingen (DE)
(74) Vertreter: Wolter, Klaus-Dietrich

(56) Entgegenhaltungen:
- DE-A1- 4 244 037
- FR-A- 2 794 170
- US-B1- 6 315 034

## Beschreibung

Die Erfindung betrifft ein Kühlaggregat für Kraftfahrzeuge mit einer Ventilatorhaube und mit Wärmetauschern, wovon wenigstens ein Wärmetauscher Sammelkästen aufweist, wobei Befestigungsmittel am Rand der Ventilatorhaube mit Befestigungsmitteln an den Sammelkästen oder mit Befestigungsmitteln an einem Einbaurahmen zusammenwirken und wobei wenigstens eines der Befestigungsmittel als elastischer Rasthaken mit einer Rastnase und mit einem Anschlag für die Rastnase ausgebildet ist.
Ein bekanntes Kühlaggregat der vorstehend beschriebenen Art geht aus der DE 42 44 037 C2 hervor. Bei diesem Kühlaggregat wirken Befestigungsmittel am Rand der Ventilatorhaube mit Befestigungsmittel an den Sammelkästen eines Wärmetauschers zusammen. Obwohl die Montage der Ventilatorhaube bei dem bekannten Kühlaggregat auch dann möglich ist, wenn das Kühlaggregat bereits in einem Kraftfahrzeug eingebaut ist, scheint die Demontage der Ventilatorhaube noch vereinfacht werden zu können, denn um die an beiden Sammelkästen des Wärmetauschers angeformten elastischen Rasthaken zu lösen, das heißt, aus ihrer Arretierstellung befreien zu können, muss ein Werkzeug benutzt werden. Es scheint bei den gewöhnlich vorhandenen Abmessungen des Kühlaggregats auf den ersten Blick für eine einzige Montageperson schwierig zu sein, beide Rasthaken gleichzeitig zu lösen, was aber notwendig ist, um die Ventilatorhaube zu demontieren. Ferner dienen die vorgesehenen Arme, die von der Zarge bis zum Rand der Ventilatorhaube laufen, zwar der Stabilität derselben, jedoch belegen sie einerseits den ohnehin sehr knappen Einbauraum im Fahrzeug und stellen zudem, insbesondere wenn sie nicht sorgfältig entgratet worden sind, ein gewisses Verletzungsrisiko für die Montageperson dar.
In der DE 100 61 561 A1 oder beispielsweise in der WO 99/47875 wurde ein U - förmiger Einbaurahmen vorgesehen. In dem Einbaurahmen befindet sich ein (oder auch mehrere) Wärmetauscher, der darin in geeigneter Weise befestigt ist. An dem Einbaurahmen sind Befestigungsmittel angeordnet, die mit Befestigungsmitteln am Rand der Ventilatorhaube zusammenwirken. Der dort gezeigte Einbaurahmen besitzt eine Quertraverse als Einzelteil, die zwischen den beiden freien Schenkeln des Rahmens anzubringen ist, um dem Einbaurahmen die notwendige Steifigkeit zu geben.

Ein Kühlaggregat mit den Merkmalen des Oberbegriffes des Anspruchs 1 ist weiterhin bekannt aus der FR-2 794 170.

Die Aufgabe der Erfindung besteht darin, die beschriebenen und an und für sich fortschrittlichen Lösungen insbesondere hinsichtlich der Demontage der Ventilatorhaube weiter zu verbessern.
Die erfindungsgemäße Lösung ergibt sich aus den Merkmalen im Kennzeichen des Anspruchs 1.
Weil der elastische Rasthaken am Rand der Ventilatorhaube - nicht am Sammelkasten - ausgebildet ist, der beim Ansetzen der Ventilatorhaube in einer Aufnahme am Sammelkasten oder am Einbaurahmen einrastet, und weil oberhalb der Anschlussstelle des Rasthakens eine Verlängerung ausgebildet ist, wobei durch eine Druckkraft auf die Verlängerung der Rasthaken lösbar und die Ventilatorhaube entfernbar ist, wurde die Montage, aber vor allem die Demontage, der Ventilatorhaube weiter vereinfacht, denn eine einzige Person ist ohne Benutzung eines Werkzeugs in der Lage, den Rasthaken durch Druck auf die Verlängerung zu lösen und die Ventilatorhaube nach oben herauszunehmen.
Der Rasthaken bildet in seiner Einraststellung mit der etwa U - förmigen (zweischenkligen) Aufnahme ein Festlager zwischen Ventilatorhaube und Sammelkasten. Unter anderem dadurch ist es möglich, die Anzahl der Befestigungsmittel insgesamt zu reduzieren.
Der Rasthaken ist formschlüssig in der Aufnahme einrastbar, derart dass in die nach oben und unten weisende Z - Richtung die Rastnase am Anschlag in der Aufnahme (oben) und unten durch die Anlage des Rasthakens auf dem Boden der Aufnahme in der Bewegung begrenzt ist, dass der Rasthaken in Y - Richtung (Querrichtung des Fahrzeugs) einen Schenkel der Aufnahme beidseitig umgreift, und dass der Rasthaken in X - Richtung (Längsrichtung des Fahrzeugs) lediglich geringes Spiel zwischen beiden Schenkeln der Aufnahme aufweist.
Der Rasthaken ist in Verbindung mit der Aufnahme das einzige Befestigungsmittel an einer Seite des Kühlaggregats.
Am Rasthaken ist, etwa auf der Höhe der Rastnase, zu der entgegengesetzten Seite der Rastnase weisend, ein Fortsatz angeformt, der sich zu dem einen Schenkel der Aufnahme erstreckt, um den Rasthaken gegen unbeabsichtigtes Lösen zu sichern. Der Fortsatz wird ferner als Abstützung wirksam und verteilt somit die Aufnahmekräfte, wodurch der Bruch der Aufnahme oder des Rasthakens verhindert wird.

An der dem Rasthaken gegenüberliegenden Seite des Kühlaggregats sind drei Befestigungsmittel angeordnet, wovon das obere Befestigungsmittel als ein weiteres Festlager ausgebildet ist. In den Fällen, in denen ein nach oben offener U - förmiger Einbaurahmen verwendet wird, bewirken die beiden Festlager, dass eine obere Traverse zwischen den beiden Schenkeln des Einbaurahmens entfallen kann.
Je zwei weitere Befestigungsmittel sind an den gegenüberliegenden Querseiten (Y-Richtung) des Kühlaggregats angeordnet, die als Stifte und Haken am Rand der Ventilatorhaube ausgebildet sind, die an den Seitenteilen des Wärmetauschers oben und unten zu befestigen sind. Die oberen und unteren Befestigungsmittel sind nicht auf einer gemeinsamen Vertikalen angeordnet. Die oberen Befestigungsmittel befinden sich vorzugsweise näher am linken bzw. rechten Sammelkasten als die unteren Befestigungsmittel. Hier wurde eine deutliche Reduzierung der Anzahl der Befestigungsmittel im Vergleich zum Stand der Technik erreicht.

Die Erfindung wird im Anschluss in zwei Ausführungsbeispielen anhand der beiliegenden Abbildungen beschrieben.
Die Fig. 1 zeigt eine Perspektivansicht von hinten auf das Kühlaggregat und die Fig. 2 zeigt einen vergrößerten Ausschnitt, und zwar um den Rasthaken herum. Die Fig. 3 zeigt eine sehr vereinfachte perspektivische Ansicht eines zweiten Ausführungsbeispiels.

Das Kühlaggregat des Ausführungsbeispiels ist mit einem Querstromkühler als Wärmetauscher **2** ausgebildet, bei dem die Sammelkästen **3**, **4** in der gezeigten Einbaulage vertikal an der linken und rechten Seite des Wärmetauschers **2** angeordnet sind. Die Sammelkästen **3**, **4** sind aus Kunststoff. Eine ebenfalls aus Kunststoff hergestellte Ventilatorhaube **1** ist, in Fahrtrichtung (Fig.2 -X-Richtung) des Kraftfahrzeuges gesehen, vor dem Wärmetauscher **2** angeordnet worden. Die Ventilatorhaube **1** besitzt eine zentrische Öffnung, die von einer Zarge **31** umgeben ist. Von der Zarge **31** verlaufen Träger **32** sternförmig zum Zentrum hin. Im Zentrum ist ein Ventilator **30** mit einer Antriebseinheit in nicht näher dargestellter und an sich bekannter Art gelagert. Der Ventilator 30 saugt im Betrieb Kühlluft durch das Netz des Wärmetauschers **2** an, die in Richtung des Motorraumes ausgeblasen wird, um dort gegebenenfalls für weitere Kühlzwecke genutzt und danach abgeleitet zu werden. Das Netz des Wärmetauschers **2** besteht aus Flachrohren **50** mit dazwischen angeordneten Wellrippen **40**, von denen lediglich einige angedeutet wurden. Zum Kühlaggregat gehört ferner unter anderem ein Ölkühler **60**, der in hier nicht näher gezeigter Weise an der Ventilatorhaube **1** befestigt ist und der der Getriebeölkühlung mittels der zirkulierenden Kühlflüssigkeit der ebenfalls nicht gezeigten Brennkraftmaschine dient.

Um den Umfang der Ventilatorhaube **1** herum sind an deren Rand **6** mehrere Befestigungsmittel **5a** angeordnet, die mit korrespondierenden ebensolchen **5b** an den Sammelkästen **3** und **4** sowie an den Seitenteilen **25** (oben), **26** (unten) des Wärmetauschers **2** zusammenwirken. Es muß eigentlich nicht extra erwähnt werden, dass auch sämtliche an den Sammelkästen **3, 4** angeformten Befestigungsmitttel **5a, 5b** aus Kunststoff mit einer gewissen Elastizität ausgebildet sind. Zum oberen Seitenteil **25** hin sind zwei Befestigungsmittel **5** vorhanden, von denen lediglich eines zu sehen ist und unten sind ebenfalls zwei Befestigungsmittel **5** vorgesehen. Ferner ist am linken Rand **6** der Ventilatorhaube **1** bzw. am linken Sammelkasten **3** lediglich ein Befestigungsmittel **5a, 5b** vorgesehen, auf das weiter unten (Fig. 2) genau eingegangen werden soll, und auf der gegenüberliegenden Seite sind drei Befestigungsmittel **5a, 5b** vorhanden, von denen zwei zu sehen sind. Zwei dieser drei Befestigungsmittel **5** bestehen aus einem hakenartigen Auflager **5b,** die am Sammelkasten **4** angeformt sind und aus zapfenartigen Vorsprüngen **5a,** die am Rand **6** der Ventilatorhaube **1** angeformt sind, wobei die Vorsprünge **5a** in die Auflager **5b** beim Ansetzen der Ventilatorhaube **1** von oben eingreifen. In der Fig. 1 ist auf der rechten Seite eines dieser Befestigungsmittel **5a, 5b** zu erkennen. Auf der gleichen Seite ist oben ein weiteres Befestigungsmittel **5a, 5b** als Festlager ausgebildet. Das Festlager ist so ausgeführt, dass Toleranzen zwischen dem Wärmetauscher **2** und der Ventilatorhaube **1** ausgeglichen werden können. Im Ausführungsbeispiel ist ein Befestigungsorgan **22** durch eine nicht gezeigte Öffnung im ventilatorhaubenseitigen Befestigungsmittel (Vorsprung **5a**) und eine ebenfalls nicht gezeigte Sackbohrung im Sammelkasten **4** vorgesehen. Das Befestigungsorgan **22** befindet sich am oberen Ende des Kühlaggregats, mithin an einer sehr gut zugänglichen Stelle, und es kann im Fall der Demontage mit einem einzigen Handgriff entfernt werden. Die bereits erwähnten oberen Befestigungsmittel sind Haken, die über den Rand des oberen Seitenteils **25** greifen und die unteren Befestigungsmittel **5** sind Zapfen am Rand **6** der Ventilatorhaube **1**, die in passende Schlitze im unteren Seitenteil **26** eingesetzt werden. Es sollte aus der Fig. 1 erkennbar sein, dass die oberen Befestigungsmittel **5** etwas näher zum Sammelkasten **3** bzw. **4** angeordnet sind als die unteren Befestigungsmittel **5**.

Die Fig. 2 zeigt die im vorliegenden Zusammenhang wichtigen Details des Befestigungsmittels **5a** am linken Rand **6** der Ventilatorhaube **1** und am linken Sammelkasten **3** in einem vergrößerten Ausschnitt, wobei jedoch in der Fig. 1 die verriegelte Stellung des Rasthakens **7** gezeigt ist und in der Fig. 2 die Situation vor dem Einsetzen bzw. nach dem Lösen abgebildet ist. Vom Rand **6** der Ventilatorhaube **1** erstreckt sich ein Vorsprung, der im Ausführungsbeispiel aus drei verstärkten Profilierungen **23**, **24**, **27** gebildet wird. Die Profilierungen **23**, **24**, **27** laufen in einer Anschlussstelle **10** zusammen, in der der Rasthaken **7** mit den Profilierungen **23**, **24**, **27** vereinigt ist. Oberhalb der Anschlussstelle **10** besitzt der Rasthaken **7** an seiner Vorderseite eine in X-Richtung weisende Rastnase **8** und, etwa auf der gleichen Höhe, an seiner Rückseite einen in die Gegenrichtung weisenden Fortsatz **20.** Weiter oberhalb ist eine Verlängerung **11** angeformt worden, die zum Lösen des Rasthakens **7** dient. Unterhalb der Anschlussstelle **10** ist der Rasthaken **7** in der Art eines U mit zwei Schenkeln **28**, **29** ausgebildet. Die Befestigungsmittel **5b** am Sammelkasten **3** bestehen aus einer Aufnahme **9** für den Rasthaken **7**. Die Aufnahme **9** umfaßt ein zweischenkliges Auflager mit den Wangen **14** und **15** und mit einem Boden **13**, dort wo die beiden Wangen **14**, **15** sich vereinigen. Ferner gehört zur Aufnahme **9** ein oberhalb am Sammelkasten **3** angeformter Anschlag **12**, an dem die Rastnase **8** des Rasthakens **7** einrastet. Beim Ansetzen der Ventilatorhaube **1** wird dieselbe in Richtung des in der Fig. 2 eingezeichneten Pfeiles, also nach unten entlang der Z - Achse, geschoben. Dabei umfassen die beiden Schenkel **28** und **29** des Rasthakens **7** die Wange **14** der Aufnahme **9** bzw. des Auflagers. In der Endstellung liegt der Rasthaken **7** auf dem Boden **13** des Auflagers auf und die Rastnase **8** ist exakt unterhalb des Anschlags **12** eingerastet. Zwischen den Wangen **14** und **15** hat der Rasthaken **7** ein lediglich geringes Spiel. Somit ist zu erkennen, dass der Rasthaken **7** in der Aufnahme **9** ein Festlager bildet, denn eine Bewegungsfreiheit ist nicht vorhanden. In dieser verriegelten Stellung kommt der vorne erwähnte Fortsatz **20** am Rasthaken **7** von innen zur Anlage an die Wange **14**, wodurch verhindert wird, dass sich die Ventilatorhaube **1** etwa unter dem Einfluss von Vibrationen im Betrieb (also ungewollt) lösen kann. Soll die Ventilatorhaube **1** demontiert werden, ist auf die Verlängerung **11** des Rasthakens **7** eine Druckkraft in Richtung des oberhalb der Verlängerung **11** eingezeichneten Pfeils auszuüben, worauf die Rastnase **8** freikommt und die Ventilatorhaube **1** mittels der Verlängerung **11** nach oben herausgenommen werden kann. Dieser Vorgang ist ohne Zuhilfenahme eines Werkzeugs durchführbar. Deshalb ist das Ende der Verlängerung **11** vorzugsweise mit einer Mulde zur manuellen Betätigung mit einem Finger ausgeformt.
Die Fig. 3 zeigt ein prinzipielles Ausführungsbeispiel mit einem Einbaurahmen **70**, der aus Metall oder aus Kunststoff bestehen kann. An dem Einbaurahmen **70** befinden sich nicht gezeigte Lager mit Dämpfungselementen zur Abstützung des Kühlaggregats im Fahrzeug. Der Einbaurahmen **70** besitzt zwei Schenkel **71** und **72** und eine dieselben verbindende untere Traverse **73.** In dem Einbaurahmen **70** sind Wärmetauscher **2** in nicht gezeigter Weise eingesetzt und befestigt. Häufig befinden sich mehrere in Kühlluftströmungsrichtung hintereinander angeordnete Wärmetauscher **2** in dem Einbaurahmen **70**. Die Umrandung der Wärmetauscher **2** wurde mittels gepunkteter Linie dargestellt. Der Rand **6** der Ventilatorhaube **1** und ihre zentrische Öffnung wurden mittels Strich - Punkt - Linie gezeichnet. Am linken Schenkel **71** ist eine Aufnahme **9** und ein Anschlag **12** angeordnet, die gemeinsam mit dem in Fig. 2 gezeigten elastischen Rasthaken **7** am Rand **6** der Ventilatorhaube **1** ein Festlager bilden. Ein weiteres Festlager **74** befindet sich auf der gleichen Höhe am rechten Schenkel **72.** Ferner sind an der unteren Traverse **73** Befestigungsmittel **5b** angeordnet, die mit hier nicht gezeigten Befestigungsmitteln **5a** am Rand **6** der Ventilatorhaube **1** zusammenwirken. Die Ventilatorhaube **1** verleiht dem Einbaurahmen **70** eine ausreichende Steifigkeit, so dass - im Unterschied zum Stand der Technik - eine obere Traverse zwischen den Schenkeln **71** und **72** nicht vorgesehen werden muss.

## Patentansprüche

1. Kühlaggregat für Kraftfahrzeuge, mit einer Ventilatorhaube (1) und mit Wärmetauschern, wovon wenigstens ein Wärmetauscher (2) Sammelkästen (3, 4) aufweist, wobei Befestigungsmittel (5a) am Rand (6) der Ventilatorhaube (1) mit Befestigungsmitteln (5b) an den Sammelkästen (3, 4) oder mit Befestigungsmitteln (5b) an einem Einbaurahmen (70) zusammenwirken und wobei wenigstens eines der Befestigungsmittel (5a, 5b) als elastischer Rasthaken (7) mit einer Rastnase (8) und mit einem Anschlag (12) für die Rastnase (8) ausgebildet ist, wobei
der elastische Rasthaken (7) am Rand (6) der Ventilatorhaube (1) ausgebildet ist, der beim Ansetzen der Ventilatorhaube (1) in einer Aufnahme (9) am Sammelkasten (3) oder am Einbaurahmen (70) einrastet,
**dadurch gekennzeichnet dass**
oberhalb einer Anschlussstelle (10) des Rasthakens (7) eine Verlängerung (11) ausgebildet ist, wobei durch eine Druckkraft auf die Verlängerung (11) der Rasthaken (7) lösbar und die Ventilatorhaube (1) entfernbar ist.

2. Kühlaggregat nach Anspruch 1, **dadurch gekennzeichnet, dass** der Rasthaken (7) in seiner Einraststellung in der etwa U - förmigen (zwei Wangen) Aufnahme (9) ein Festlager zwischen Ventilatorhaube (1) und Sammelkasten (3) oder Einbaurahmen (70) darstellt.

3. Kühlaggregat nach Anspruch 2 **dadurch gekennnzeichnet, dass** der Rasthaken (7) formschlüssig in der Aufnahme (9) einrastbar ist, derart dass in die nach oben und unten weisende Z - Richtung die Rastnase (8) an einem Anschlag (12) in der Aufnahme (9, oben) und unten durch die Anlage des Rasthakens (7) auf dem Boden (13) der Aufnahme (9) in der Bewegung begrenzt ist,
dass der Rasthaken (7) in Y - Richtung (Querrichtung des Fahrzeugs) eine Wange (14) der Aufnahme (9) beidseitig umgreift,
und dass der Rasthaken (7) in X - Richtung (Längsrichtung des Fahrzeugs) lediglich geringes Spiel zwischen beiden Wangen (14, 15) der Aufnahme (9) aufweist.

4. Kühlaggregat nach einem der vorstehenden Ansprüche, **dadurch gekennzeichnet, dass** der Rasthaken (7) in Verbindung mit der Aufnahme (9) das einzige Befestigungsmittel (5) an einer Seite des Kühlaggregats ist.

5. Kühlaggregat nach einem der vorstehenden Ansprüche, **dadurch gekennzeichnet, dass** am Rasthaken (7), etwa auf der Höhe der Rastnase (8), an der entgegengesetzten Seite der Rastnase (8) ein Fortsatz (20) angeformt ist, der sich zu der einen Wange (14) der Aufnahme (9) erstreckt, um den Rasthaken (7) gegen unbeabsichtigtes Lösen zu sichern.

6. Kühlaggregat nach einem der vorstehenden Ansprüche, **dadurch gekennzeichnet, dass** an der dem Rasthaken (7) gegenüberliegenden Seite des Kühlaggregats zwei oder drei Befestigungsmittel (5) angeordnet sind.

7. Kühlaggregat nach einem der vorstehenden Ansprüche, **dadurch gekennzeichnet, dass** je zwei oder drei weitere Befestigungsmittel (5) an den gegenüberliegenden Querseiten (Y - Richtung) des Kühlaggregats angeordnet sind, die als Stifte und Haken am Rand der Ventilatorhaube ausgebildet sind, die an Seitenteilen (25, 26) des Wärmetauschers (2) zu befestigen sind.

8. Kühlaggregat nach einem der vorstehenden Ansprüche, **dadurch gekennzeichnet, dass** die Anschlussstelle (10) des Rasthakens (7) an einem Profilierungen (23, 24, 27) aufweisenden Vorsprung am Rand (6) der Ventilatorhaube (1) ausgebildet ist.

9. Kühlaggregat nach einem der vorstehenden Ansprüche, **dadurch gekennzeichnet, dass** der Anschlag (12) an der Wand des Sammelkastens (3) oder am Einbaurahmen (70) ausgebildet ist.

10. Kühlaggregat nach Anspruch 1, **dadurch gekennzeichnet, dass** der Einbaurahmen (70) ein nach oben offenes U - Profil ist, dessen zwei Schenkel (71, 72) mittels der Ventilatorhaube (1) an Festlagern (74) zwischen der Ventilatorhaube (1) und den Schenkeln (71) und (72) verbunden sind.

## Claims

1. Cooling unit for motor vehicles, comprising a fan hood (1) and comprising heat exchangers, whereof at least one heat exchanger (2) has collecting boxes (3, 4), wherein fastening means (5a) on the margin (6) of the fan hood (1) interact with fastening means (5b) on the collecting boxes (3, 4) or with fastening means (5b) on a mounting frame (70) and wherein at least one of the fastening means (5a, 5b) is configured as an elastic latch hook (7) having a latch boss (8) and having a stop (12) for the latch boss (8), wherein the elastic latch hook (7) is configured on the margin (6) of the fan hood (1) and, when the fan hood (1) is fitted, engages in a receiving fixture (9) on the collecting box (3) or on the mounting frame (70), **characterized in that** an extension (11) is configured above a point of attachment (10) of the latch hook (7), the latch hook (7) being able to be released and the fan hood (1) removed by a compressive force upon the extension (11).

2. Cooling unit according to Claim 1, **characterized in that** the latch hook (7), in its engagement position in the roughly U-shaped (two side cheeks) receiving fixture (9), constitutes a fixed bearing between the fan hood (1) and the collecting box (3) or mounting frame (70).

3. Cooling unit according to Claim 2, **characterized**
**in that** the latch hook (7) can be positively engaged in the receiving fixture (9) in such a way that, in the upward and downward pointing Z-direction, the latch boss (8) is limited in its motion against a stop (12) in the receiving fixture (9, top) and at the bottom by the bearing contact of the latch hook (7) upon the base (13) of the receiving fixture (9),
**in that** the latch hook (7), in the Y-direction (transverse direction of the vehicle), embraces on both sides a side cheek (14) of the receiving fixture (9),
and **in that** the latch hook (7), in the X-direction (longitudinal direction of the vehicle), has only a small play between the two side cheeks (14, 15) of the receiving fixture (9).

4. Cooling unit according to one of the preceding claims, **characterized in that** the latch hook (7) in connection with the receiving fixture (9) is the sole fastening means (5) on one side of the cooling unit.

5. Cooling unit according to one of the preceding claims, **characterized in that** formed onto the latch hook (7), roughly level with the latch boss (8) but on the opposite side thereto, is a continuation (20), which extends to a side cheek (14) of the receiving fixture (9) in order to secure the latch hook (7) against accidental release.

6. Cooling unit according to one of the preceding claims, **characterized in that** on that side of the cooling unit which lies opposite to the latch hook (7) there are disposed two or three fastening means (5).

7. Cooling unit according to one of the preceding claims, **characterized in that** on the opposite transverse sides (Y-direction) of the cooling unit there are respectively disposed two or three further fastening means (5), which are configured as pins and hooks on the margin of the fan hood, for fastening to side parts (25, 26) of the heat exchanger (2).

8. Cooling unit according to one of the preceding claims, **characterized in that** the point of attachment (10) of the latch hook (7) is configured on a projection on the margin (6) of the fan hood (1), which projection has profilings (23, 24, 27).

9. Cooling unit according to one of the preceding claims, **characterized in that** the stop (12) is configured on the wall of the collecting box (3) or on the mounting frame (70).

10. Cooling unit according to Claim 1, **characterized in that** the mounting frame (70) is an upwardly open U-profile, the two side members (71, 72) of which are connected by means of the fan hood (1) on fixed bearings (74) between the fan hood (1) and the side members (71) and (72).

## Revendications

1. Appareil de refroidissement pour véhicules automobiles, comprenant un capot de ventilateur (1) et des échangeurs de chaleur, dont au moins un échangeur de chaleur (2) présente des caisses collectrices (3, 4), des moyens de fixation (5a) sur le bord (6) du capot de ventilateur (1) coopérant avec des moyens de fixation (5b) au niveau des caisses collectrices (3, 4) ou avec des moyens de fixation (5b) au niveau d'un cadre d'installation (70) et au moins l'un des moyens de fixation (5a, 5b) étant réalisé sous forme de crochet d'encliquetage élastique (7) avec un ergot d'encliquetage (8) et une butée (12) pour l'ergot d'encliquetage (8),
le crochet d'encliquetage élastique (7) étant réalisé sur le bord (6) du capot de ventilateur (1) qui s'encliquète lors du positionnement du capot de ventilateur (1) dans un logement (9) sur la caisse collectrice (3) ou sur le cadre d'installation (70), **caractérisé en ce qu'**un prolongement (11) est réalisé au-dessus d'un point de raccordement (10) du crochet d'encliquetage (7), une force de pression sur le prolongement (11) permettant de desserrer le crochet d'encliquetage (7) et d'enlever le capot de ventilateur (1).

2. Appareil de refroidissement selon la revendication 1, **caractérisé en ce que** le crochet d'encliquetage (7) constitue, dans sa position d'encliquetage dans le logement (9) approximativement en forme de U (deux parois), un palier fixe entre le capot de ventilateur (1) et la caisse collectrice (3) ou le cadre d'installation (70).

3. Appareil de refroidissement selon la revendication 2, **caractérisé en ce que** le crochet d'encliquetage (7) peut être encliqueté par engagement positif dans le logement (9) de telle sorte que dans la direction Z orientée vers le haut et le bas, le mouvement de l'ergot d'encliquetage (8) soit limité contre une butée (12) dans le logement (9, en haut) et en bas par l'application du crochet d'encliquetage (7) sur le fond (13) du logement (9),
**en ce que** le crochet d'encliquetage (7) vient en prise de part et d'autre avec une paroi (14) du logement (9) dans la direction Y (direction transversale du véhicule),
et **en ce que** le crochet d'encliquetage (7) présente dans la direction X (direction longitudinale du véhicule) seulement un faible jeu entre les deux parois (14, 15) du logement (9).

4. Appareil de refroidissement selon l'une quelconque des revendications précédentes, **caractérisé en ce que** le crochet d'encliquetage (7) conjointement avec le logement (9) constitue le seul moyen de fixation (5) d'un côté de l'appareil de refroidissement.

5. Appareil de refroidissement selon l'une quelconque des revendications précédentes, **caractérisé en ce qu'**une projection (20) est formée sur le crochet d'encliquetage (7), approximativement à la hauteur de l'ergot d'encliquetage (8) du côté opposé de l'ergot d'encliquetage (8), laquelle projection s'étend vers une paroi (14) du logement (9) pour fixer le crochet d'encliquetage (7) contre tout desserrage accidentel.

6. Appareil de refroidissement selon l'une quelconque des revendications précédentes, **caractérisé en ce que** deux ou trois moyens de fixation (5) sont disposés du côté de l'appareil de refroidissement opposé au crochet d'encliquetage (7).

7. Appareil de refroidissement selon l'une quelconque des revendications précédentes, **caractérisé en ce que** deux ou trois autres moyens de fixation (5) sont à chaque fois disposés sur les côtés transversaux opposés (direction Y) de l'appareil de refroidissement, lesquels sont réalisés sous forme de goupilles et de crochets sur le bord du capot de ventilateur, qui doivent être fixés aux à des parties latérales (25, 26) de l'échangeur de chaleur (2).

8. Appareil de refroidissement selon l'une quelconque des revendications précédentes, **caractérisé en ce que** le point de raccordement (10) du crochet d'encliquetage (7) est réalisé sur une saillie du bord (6) du capot de ventilateur (1) présentant des profilages (23, 24, 27).

9. Appareil de refroidissement selon l'une quelconque des revendications précédentes, **caractérisé en ce que** la butée (12) est réalisée sur la paroi de la caisse collectrice (3) ou sur le cadre d'installation (70).

10. Appareil de refroidissement selon la revendication 1, **caractérisé en ce que** le cadre d'installation (70) est un profilé en U ouvert vers le haut, dont les deux branches (71, 72) sont connectées au moyen du capot de ventilateur (1) au niveau de paliers fixes (74) entre le capot de ventilateur (1) et les branches (71) et (72).
